# EUROPÄISCHE PATENTSCHRIFT

(11) **EP 0 575 766 B1**
(45) Veröffentlichungstag und Bekanntmachung des Hinweises auf die Patenterteilung: **15.09.1999**
(21) Anmeldenummer: 93108411.5
(22) Anmeldetag: 25.05.1993
(51) Int. Cl.: B65C 9/18, B65C 9/36

(54) **Verfahren zum Aufbringen von Selbstklebeetiketten auf Behälter**
Method for applying self-adhesive labels to containers
Procédé pour appliquer des étiquettes autocollantes sur des récipients

(30) Priorität: 27.05.1992 DE 4217654
(43) Veröffentlichungstag der Anmeldung: 29.12.1993
(62) Teilanmeldung aus: 96112188.6
(73) Patentinhaber: Etifix Etikettiersysteme GmbH, D-72661 Grafenberg (DE)
(72) Erfinder: Dudzik, Winfried, D-7441 Neckartailfingen (DE)
(74) Vertreter: Grosse, Rainer, Dipl.-Ing.

(56) Entgegenhaltungen:
- EP-A- 0 137 522
- EP-A- 0 248 375
- DE-A- 3 733 511
- FR-A- 2 613 322
- US-A- 2 119 371
- US-A- 2 122 554
- US-A- 2 217 325
- US-A- 2 267 903
- US-A- 4 479 839
- PATENT ABSTRACTS OF JAPAN vol. 9, no. 25 (M-355)(1748) 2. Februar 1985 & JP-A-59 169 811 (NITTO DENKI KOGYO KK) 25. September 1984

## Beschreibung

Die Erfindung betrifft ein Verfahren zum Aufbringen von Selbstklebeetiketten (nachfolgend Etiketten genannt) auf Behälter, insbesondere auf Flaschen, wobei das auf die Mantelfläche des Behälters aufzubringende Etikett von einem um eine Spendekante herumgezogenen Etikettenbandträger gespendet und einem Andrückkissen zugeführt wird, das das Etikett übernimmt und der Mantelfläche des Behälters zuführt.

Ein derartiges Verfahren ist bekannt. Zum Spenden des Etiketts wird der Etikettenbandträger mittels einer geeigneten Antriebsvorrichtung eine bestimmte Wegstrecke um die Spendekante herumgezogen, wodurch das Etikett abgelöst und in freiem Fall dem Andrückkissen zugeführt wird. Das Andrückkissen transportiert das Etikett, das beispielsweise durch Unterdruck dort gehalten ist, zum Behälter und heftet es dort an. Obwohl der freie Fall des Etiketts nur sehr kurz ist, ist dennoch nicht gewährleistet, daß das Etikett in reproduzierbarer Position dem Behälter Zugeführt wird, da es nicht stets in gleicher Position vom Andrückkissen, sonderen sehr oft auch in einer leicht versetzten Position gegenüber zuvor aufgebrachten Etiketten übernommen wird. Die Folge ist, daß bei einem Vergleich der Positionen von auf eine entsprechende Anzahl von Behältern aufgebrachten Etiketten Abweichungen feststellbar sind.

Aus der EP-A 0 137 522 ist es bekannt, zur Übernahme eines Etiketts ein Andrückkissen durch eine Drehbewegung derart zu verschwenken, daß das Andrückkissen in eine Überlapp-Position mit einem Etikettenbandträger verlagert wird. Nach der Übernahme des Etiketts wird eine Passierstellung durch Verschwenken des Andrückkissens herbeigeführt.

Der Erfindung liegt daher die Aufgabe zugrunde, ein Verfahren zum Aufbringen von Selbstklebeetiketten auf Behältern anzugeben, bei dem stets gleiche Positionen des Etiketts, also ein reproduzierbarer Sitz, auf den Behältern erfolgt.

Diese Aufgabe wird erfindungsgemäß dadurch gelöst, daß das Andrückkissen aufwärts in eine Überlapposition zur Spendekante bewegt wird, in der es das Etikett unter Ausbildung eines Vakuums übernimmt, und daß das mit Etikett versehene Andrückkissen anschließend abwärts in eine Passierstellung verlagert wird, wonach es quer zur Abwärtsbewegung durch eine etwa horizontal verlaufende Bewegung an der Spendekante vorbei in eine Andrückstellung verlagert wird, in der es das Etikett an die Mantelfläche des Behälters anheftet. Dadurch, daß das Andrückkissen die Überlapposition zur Spendekante einnimmt, entfällt ein freier Fall des von dem Etikettierbandträger gespendeten Etiketts. Es wird vielmehr positionsgenau vom Etikettenbandträger auf das Andruckkissen übergeben, wo es mittels Unterdruck gehalten wird. Damit nun das Andrückkissen dem Behälter zugeführt werden kann, verlagert sich das Andrückkissen zunächst in eine Passierstellung, damit es im Zuge der Bewegung zum Behälter nicht gegen die Spendekante stößt. Das Andrückkissen wird also aus der Überlapposition in die Passierstellung verlagert. Aus der Passierstellung heraus erfolgt dann die Verlagerung in die Andrückstellung, in der das Etikett vom Andrückkissen gegen die Mantelfläche des Behälters gedrückt wird, so daß es dort anhaftet.

Nach einer Weiterbildung des Verfahrens ist vorgesehen, daß das Andrückkissen aus einer Startposition aufwärts in die Überlapposition bewegt wird. Es liegt somit eine Aufwärtsbewegung vor, um in die Überlapposition zur Spendekante zu gelangen.

Vorteilhaft ist es weiterhin, wenn das Anheften des Etiketts in einer ersten Bearbeitungsstation einer Etikettiermaschine erfolgt.

Nach einer Weiterbildung der Erfindung ist vorgesehen, daß der Behälter in eine zweite Bearbeitungsstation der Etikettiermaschine transportiert wird, in der das Etikett vollflächig festgedrückt wird. Gleichzeitig kann dort gegebenenfalls zum Beispiel bei einer Weinflasche eine Kapsel aufgeschrumpft oder ein Verschluß angerollt werden. Kapseln werden bei Korken verwendet, während das Anrollen von Verschlüssen bei mit Gewinde versehenen Flaschenverschlüssen vorgenommen wird.

Vorteilhaft ist es ferner, wenn der Behälter in einer dritten Bearbeitungsstation der Etikettiermaschine um seine Hochachse in Rotation versetzt und dabei ein weiteres, zweites Etikett quer zur Rotationsachse des Behälters tangential der Mantelfläche des Behälters zugeführt und auf die Mantelfläche aufgeklebt wird. Es kann sich dabei beispielsweise um ein Bauch- oder auch ein Rückenetikett einer Flasche handeln. Das zuvor erwähnte, erste Etikett kann beispielsweise ein Brustetikett einer Flasche sein.

Besonders vorteilhaft ist es, wenn die Zuführung des zweiten Etiketts in wählbaren, verschiedenen Höhen erfolgt. Dies hat den Vorteil, daß das zweite Etikett in verschiedenen Höhen an dem Behälter angeordnet wird, je nach dem, in welcher Höhe die tangentiale Zuführung dieses Etiketts erfolgt. Dabei ist Voraussetzung, daß der Behälter stets eine feste Vertikalposition, also eine Position in stets gleicher Höhe, beibehält.

Die Erfindung wird im folgenden anhand der Zeichnung näher erläutert. Es zeigen:
- Figuren 1 bis 4: den Aufbringvorgang eines Etiketts auf einen Behälter.

Die Figur 1 zeigt -in schematischer Darstellung-Teile einer Etikettiervorrichtung, mit deren Hilfe das erfindungsgemäße Verfahren erläutert werden soll. Ein Etikettierbandträger 1, auf dem Selbstklebeetiketten 2 (Etiketten) beabstandet voneinander aufgebracht sind, ist um eine Spendekante 3 herumgeführt. Unterhalb der Spendekante 3 befindet sich ein Andrückkissen 4, das eine Startposition einnimmt (Figur 1). Mittels geeigneter Etikettierbandträger-Transportmittel (nicht dargestellt) wird nun -gemäß Figur 2- der Etikettierbandträger 1 in Richtung der Pfeile 5 bewegt, wodurch das unterste Etikett 2 gespendet wird. Gleichzeitig bewegt sich -wie in Figur 1 mittels des Pfeiles 6 angedeutet-das Andrückkissen 4 aufwärts, bis es in eine Überlapposition zur Spendekante 3 gelangt. Diese Überlapposition geht aus der Figur 2 hervor, wobei der Überlappbereich mit Ü gekennzeichnet ist. In dieser Überlapposition wird das Etikett 2 -ohne daß ein freier Fall des Etiketts 2 erfolgt- direkt vom Etikettierbandträger 1 auf das Andrückkissen 4 in stets reproduzierbarer, gleicher Position übernommen. Dazu sind geeignete Vakuummittel am Andrückkissen 4 ausgebildet, so daß das Etikett 2 dort mittels Unterdruck gehalten ist.

Nachfolgend wird nun -gemäß Figur 3- das Andrückkissen 4 abwärts bewegt (dies ist in der Figur 2 mittels des Pfeiles 7 bereits angedeutet). Hierdurch gelangt das Andrückkissen 4 in eine Passierstellung, die in Figur 3 dargestellt ist. Aus dieser Passierstellung wird anschließend das Andrückkissen 4 quer zur zuvor erfolgten Aufwärts- und Abwärtsbewegung verlagert. Dies ist deshalb möglich, weil aus der Passierstellung diese Querbewegung erfolgen kann, da hier keine Überlappung mehr zur Spendekante 3 vorliegt, so daß das Andrückkissen 4 nicht gegen die Spendekante 3 anschlagen kann. Die Bewegung aus der Passierstellung gemäß Figur 3 in eine Andrückstellung (gemäß Figur 4) erfolgt in Richtung des in Figur 3 angegebenen Pfeiles 8; es liegt eine Horizontalbewegung beziehungsweise etwa eine Horizontalbewegung vor.

Die Figur 4 zeigt das Andrückkissen 4 in Andrückstellung, in der das Etikett 2 an die Mantelfläche 9 eines Behälters 10, insbesondere einer Flasche, angeheftet wird.

Für die beschriebene Verlagerung des Andrückkissens 4 ist eine geeignete mechanische Vorrichtung vorgesehen, die unterschiedlichster Konstruktion sein kann. Entscheidend ist, daß zunächst eine Aufwärtsbewegung zur Einnahme der Überlapposition, dann eine Abwärtsbewegung zur Einnahme der Passierstellung und anschließend eine etwa horizontal verlaufende Bewegung in die Andrückstellung möglich ist.

## Patentansprüche

1. Verfahren zum Aufbringen von Selbstklebeetiketten auf Behälter (10), insbesondere auf Flaschen, wobei das auf die Mantelfläche (9) des Behälters aufzubringende Etikett (2) von einem um eine Spendekante (3) herumgezogenen Etikettenbandträger (1) gespendet und einem Andrückkissen (4) zugeführt wird, das das Etikett über-nimmt und der Mantelfläche des Behälters zuführt, **dadurch gekennzeichnet,** daß das Andrückkissen (4) aufwärts in eine Überlapposition zur Spendekante (3) bewegt wird, in der es das Etikett (2) unter Ausbildung eines Vakuums übernimmt, und daß das mit Etikett (2) versehene Andrückkissen (4) anschließend abwärts in eine Passierstellung verlagert wird, wonach es quer zur Abwärtsbewegung, durch eine etwa horizontal verlaufende Bewegung an der Spendekante (3) vorbei in eine Andrückstellung verlagert wird, in der es das Etikett (2) an die Mantelfläche (9) des Behälters (10) anheftet.

2. Verfahren nach Anspruch 1, **dadurch gekennzeichnet**, daß das Andrückkissen (4) aus einer Startposition aufwärts in die Überlapposition bewegt wird.

3. Verfahren nach Anspruch 1 oder 2, **dadurch gekennzeichnet**, daß das Anheften des Etiketts in einer ersten Bearbeitungsstation einer Etikettiermaschine erfolgt.

4. Verfahren nach einem der vorhergehenden Ansprüche, **dadurch gekennzeichnet**, daß der Behälter (10) in eine zweite Bearbeitungsstation der Etikettiermaschine transportiert wird, in der das Etikett (2) vollflächig festgedruckt wird.

5. Verfahren nach einem der vorhergehenden Ansprüche, **dadurch gekennzeichnet**, daß der Behälter in einer dritten Bearbeitungsstation der Etikettiermaschine um seine Hochachse in Rotation versetzt und dabei ein weiteres, zweites Etikett quer zur Rotationsachse des Behälters (10) tangential der Mantelfläche (9) des Behälters (10) zugeführt und auf die Mantelfläche (9) aufgeklebt wird.

6. Verfahren nach Anspruch 5, **dadurch gekennzeichnet**, daß die tangentiale Zuführung des zweiten Etiketts in wählbaren verschiedenen Höhen erfolgt.

## Claims

1. A method of applying self-adhesive labels to containers (10), in particular to bottles, the label (2) which is to be applied to the outer surface (9) of the container being dispensed from a label strip carrier (1) pulled around a dispensing edge (3) and being supplied to a pressing pad (4) which takes possession of the label and supplies it to the outer surface of the container, characterised in that the pressing pad (4) is moved upwards into a position in which it overlaps the dispensing edge (3) and in which it takes possession of the label (2) with the formation of a vacuum, and in that the pressing pad (4) provided with the label (2) is then shifted downwards into a passing position whereafter transversely to the downwards motion it is shifted past the dispensing edge (3), through an approximately horizontal motion, into a pressing position in which it sticks the label (2) to the outer surface (9) of the container (10).

2. A method in accordance with Claim 1, characterised in that the pressing pad (4) is moved upwards from an initial position into the overlap position.

3. A method in accordance with Claim 1 or 2, characterised in that the label is stuck on in a first handling station of a labelling machine.

4. A method in accordance with any one of the preceding Claims, characterised in that the container (10) is transported into a second handling station of the labelling machine, in which the label (2) is pressed down firmly all over.

5. A method in accordance with any one of the preceding Claims, characterised in that in a third handling station of the labelling machine, the container is set in rotation about its vertical axis and at the same time another, second label is supplied transversely to the rotational axis of the container (10) and tangentially to the outer surface (9) of the container (10) and is stuck onto the outer surface (9).

6. A method in accordance with Claim 5, characterised in that the tangential supplying of the second label takes place at selectable different heights.

## Revendications

1. Procédé pour appliquer des étiquettes autocollantes sur des récipients (10), en particulier sur des bouteilles, dans lequel l'étiquette ( 2) à appliquer sur la surface enveloppe (9) du récipient est distribuée depuis une bande porte-étiquette (1) tirée autour d'une arête de distribution (3) et est amenée à un coussinet de pressage (4) qui reprend l'étiquette et qui l'amène à la surface enveloppe du récipient, caractérisé en ce que le coussinet de pressage (4) est déplacé vers le haut jusque dans une position de chevauchement par rapport à l'arête de distribution (3), dans laquelle il reprend l'étiquette (2) en produisant un vide, et en ce que le coussinet de pressage (4) qui porte l'étiquette (2) est ensuite déplacé vers le bas jusque dans une position de passage, suite à quoi il est déplacé transversalement au déplacement descendant par un mouvement qui s'étend approximativement horizontalement en passant devant l'arête de distribution (3) jusque dans une position de pressage dans laquelle il colle l'étiquette (2) sur la surface enveloppe (9) du récipient (10).

2. Procédé selon la revendication 1, caractérisé en ce que le coussinet de pressage (4) est déplacé depuis une position de départ vers le haut jusque dans la position de chevauchement.

3. Procédé selon l'une ou l'autre des revendications 1 et 2, caractérisé en ce que le collage de l'étiquette a lieu dans une première station de travail d'une machine d'étiquetage.

4. Procédé selon l'une des revendications précédentes, caractérisé en ce que le récipient (10) est transporté jusque dans une deuxième station de travail de la machine d'étiquetage, dans laquelle l'étiquette (2) est fermement appuyée sur toute sa surface.

5. Procédé selon l'une des revendications précédentes, caractérisé en ce que, dans une troisième station de travail de la machine d'étiquetage, le récipient est mis en rotation autour de son axe vertical, en ce que l'on amène en même temps tangentiellement à la surface enveloppe (9) du récipient (10) une autre, deuxième etiquette transversalement à l'axe de rotation du récipient (10), et en ce qu'on la colle sur la surface enveloppe (9).

6. Procédé selon la revendication 5, caractérisé en ce que l'amenée tangentielle de la deuxième étiquette a lieu à différentes hauteurs susceptibles d'être choisies.
